# EUROPÄISCHE PATENTSCHRIFT

(11) **EP 0 979 203 B1**
(45) Veröffentlichungstag und Bekanntmachung des Hinweises auf die Patenterteilung: **30.01.2002**
(21) Anmeldenummer: 98932042.9
(22) Anmeldetag: 30.04.1998
(51) Int. Cl.: B65H 3/00

(54) **VORRICHTUNG ZUM VEREINZELN VON FLACHEM STÜCKGUT**
DEVICE FOR INDIVIDUALLY SEPARATING FLAT ARTICLES
DISPOSITIF POUR LA SEPARATION INDIVIDUELLE DE COLIS PLATS

(30) Priorität: 30.04.1997 DE 19718441; 04.08.1997 DE 19733734
(43) Veröffentlichungstag der Anmeldung: 16.02.2000
(73) Patentinhaber: SIEMENS AKTIENGESELLSCHAFT, 80333 München (DE)
(72) Erfinder: SCHUSTER, Rudolf, D-85551 Kirchheim (DE); RASCHKE, Josef, D-85652 Pliening (DE); ROMBAUER, Theodoro, D-86415 Mering (DE)
(86) Internationale Anmeldenummer: DE9801205
(87) Internationale Veröffentlichungsnummer: WO9849082

(56) Entgegenhaltungen:
- WO-A1-97/30918
- GB-A- 227 690
- GB-A- 1 396 848
- GB-A- 2 258 459
- US-A- 3 861 669
- US-A- 3 999 666
- US-A- 5 511 936
- US-A- 5 552 859
- Patent Abstracts of Japan, Band 13, Nr 217(M-828); & JP,A,0134830 (HITACHI LTD), 1989-02-06

## Beschreibung

Die Erfindung bezieht sich auf eine Vorrichtung zum Vereinzeln von Postgut, das in Form von flachen rechteckförmigen, insbesondere briefartigen Stückgütern (1) vorliegt, aus einem Stapel eines Stapelmagazines (2) mittels einer Abzieheinrichtung (z.B. 4), die ein im wesentlichen transversal zur Stapelrichtung bewegbares Abziehorgan (z.B. 3) für das jeweils zu entnehmende Stückgut (1) aufweist,
wobei die Stapelrichtung eine senkrechte Komponente aufweist
wobei das Abziehorgan auf der Unterseite des Stapels angeordnet ist,
wobei auf der Unterseite des Stapelmagazins (2) seitlich des Abziehorganes zum Begrenzen der Nachrutschbewegung des gestapelten Stückguts (1) zumindest ein in den Stapelbereich hineinragender Anschlag (13) vorgesehen ist, und wobei Abziehorgan und
wobei eine Auflagefläche des Abziehorgans in der Stapelrichtung relativ zum Anschlag in ihrer Höhenlage in zeitlicher Abstimmung mit dem Abziehvorgang veränderbar sind.

Eine ähnliche Vorrichtung ist z.B. durch die US-A-5,552,859 bekannt geworden, wonach ein Papierstapel in einen Behälter einlegbar ist, dessen Boden einen fensterartigen Durchbruch aufweist, unter dem eine teilkreisförmige Antriebsrolle angeordnet ist. Deren Außenkontur ist in der Art einer Kurvenscheibe so ausgebildet und angeordnet, daß sie sich in der Ruhelage unterhalb des Bodens befindet. Um das unterste Blatt aus dem Stapel herauszuziehen, wird die Antriebsrolle verdreht und greift dabei mit ihrem vergrößerten Abschnitt in den Stapelbereich, wodurch das unterste Blatt in der Drehrichtung verschoben wird. Der Übergang zum erweiterten Abschnitt ist eckig ausgebildet, sodaß sich während der Drehung ein in der Stapelrichtung wirkender Bewegungsimpuls ergibt.

Ferner ist durch die US-A-5,511,936 eine Vereinzelungsvorrichtung für Briefe bekannt, bei der die Stückgüter von der Oberseite eines Stapels mittels eines Sauggreifers angehoben und mittels umlaufender Riemen abtransportiert werden.

Eine andere Einrichtung zum Vereinzeln von flachem Postgut ist z.B. durch die US 3,861,669 bekannt geworden. Danach werden gestapelte Briefe mittels eines Transportbandes vereinzelt, das mit Hilfe einer Saugöffnung den jeweils nächsten Brief ansaugt und aus dem Stapel herauszieht. Dabei drückt der nachfolgende Brief auf den herauszuziehenden, was das Abziehen erschwert. Insbesondere bei dünnen Briefen ist es möglich, daß der nachfolgende Brief aufgrund der Haftreibung mitgezogen wird, vorallem wenn der erste Brief zum Teil herausgezogen ist und der nächste gegen das Förderband gedrückt wird.

Der Erfindung liegt die Aufgabe zugrunde, die Funktionssicherheit beim Vereinzeln des Stückgutes zu erhöhen. Diese Aufgabe wird durch die Erfindung gemäß Anspruch 1 gelöst.

Bei dem Stapelmagazin mit einer senkrechten Komponente ergibt sich das Problem, daß der Stapeldruck bei großer Stapelhöhe sehr hoch sein kann. Durch den auf den Stapel ausgeübten Impuls wird dieser Druck zumindest zeitweise verringert, die Haftreibung zwischen den benachbarten Stückgütern verringert und ein klebeartiges Aneinanderhaften der beiden unteren Stückgüter vermieden. Gleichzeitig wird das unterste Stückgut vom Abziehorgan erfaßt und transversal zur Stapelrichtung in Bewegung versetzt.

Dabei ist die Gefahr, daß das nächste Stückgut mitgenommen wird, erheblich verringert. Durch die rückseitigen schmalen Anschlagflächen kann das unterste Stückgut in kurzer Zeit aus deren Bereich entfernt werden, bevor sich der volle Stapeldruck der nachrutschenden restlichen Stückgüter wieder aufbaut. Da dann der Anschlag bereits wieder oberhalb der Auflagefläche des Abziehorgans angeordnet sein kann, ist es möglich, den Reststapel solange mit Abstand zurückzuhalten, bis das unterste Stückgut ohne Druck aus dem Stapelbereich heraus bewegt worden ist.

Durch den diagonalen Abzug wird erreicht, daß auch unterschiedlich große Stückgüter vom Förderband sicher erfaßt werden. Dieses ist dabei so angeordnet, daß der Schwerpunkt der Stückgüter ungefähr in der Mitte des Förderbandes liegt. Die seitlichen Anschläge erfassen die Stückgüter zumindest im Bereich der anderen Diagonale. Dieser Bereich überdeckt ebenfalls den Schwerpunkt des Stückgutes, so daß dieses während des Abklappens des Förderbandes sicher zurückgehalten wird.

Außerdem wird durch die diagonale Lage der Stückgüter erreicht, daß das Stückgut entlang zweier rückseitiger Kanten am schmalen Anschlag aufliegen und sicher gehalten werden können, ohne daß die Wegstrecke bis zum Verlassen des Anschlagbereichs zu groß wird.

Die Abzieheinrichtung kann z.B. als Abziehtrommel ausgebildet sein, bei der das Abziehorgan von einer umlaufenden Saugwalze gebildet ist. Die Abzieheinrichtung kann z.B. federnd nachgiebig gelagert sein und mittels eines entsprechend gesteuerten Antriebes in der Stapelrichtung bewegt werden.

Das Stapelmagazin kann nach Anspruch 2 eine schräge Stapelrichtung aufweisen, die gegen die Abziehrichtung derart geneigt ist, daß die Nachrutschgeschwindigkeit der Stückgüter auf eine geeignete Größe eingestellt werden. Die Neigung erleichtert durch die Schwerkraftwirkung das Ausrichten der zur Abziehrichtung rückseitigen Kanten der Stückgüter an den entsprechenden Seitenwänden des Stapelmagazins. Insbesondere gemischte Stückgüter unterschiedlichen Formats werden somit definiert im Stapel nachgeführt und von den Anschlagflächen erfaßt. Die Neigung des Stapelmagazins kann so gering gehalten werden, daß das Postgut in ergonomisch günstiger Weise eingelegt werden kann.

Die Neigung des Stapelmagazins ergibt eine nach oben weisende Abziehrichtung, die die Wirkung der Schwerkraft zur Verbesserung des Abziehvorganges nutzt. Außerdem ist es möglich, das Magazin entsprechend tiefer zu legen, so daß es manuell leichter nachgefüllt und bedient werden kann.

Durch die impulsartige Bewegung nach den Ansprüchen 3 können zumindest die untersten Stückgüter nach oben bewegt bzw. komprimiert werden. Im oberen Todpunkt der Bewegung wird das Abziehorgan in der Abziehrichtung betätigt und gleichzeitig nach unten bewegt. Gleichzeitig wird z.B. das Abziehorgan an eine Saugluftquelle angeschlossen, wodurch das unterste Stückgut angesaugt und in Bewegung gesetzt wird, bevor die anderen Stückgüter nachrutschen können.

Das Förderband nach Anspruch 4 weist eine ebene Auflagefläche auf, die das Herausziehen des Stückguts und die definierte Ausrichtung auf die Anschlagflächen erleichtert.

Durch das bewegliche Abziehorgan nach Anspruch 5 läßt sich der Entlastungsimpuls auf den Stapel großflächig ausüben, wobei das Stückgut nur wenig deformiert wird. Das Abziehorgan bleibt während der Bewegung stets mit untersten Stückgut in Kontakt, sodaß die Abziehbewegung unmittelbar bereits bei Erreichen des oberen Totpunktes einsetzen kann. Die Bewegung des Abziehorgans kann in einfacher Weise durch eine Bewegung der gesamten Abzieheinrichtung erzeugt werden

Die schwenkbare Bewegung des umlaufenden Förderbandes nach Anspruch 6 läßt sich besonders einfach und genau erzeugen. Die Umlenkrolle kann dabei als Antriebsrolle dienen, wodurch das Ankoppeln des Antriebsmotors für das Förderband erleichtert wird.

Durch die Anordnung nach Anspruch 7 wird beim Schwenken des Förderbandes vom Stapel weg die Abziehseite besonders weit geöffnet, so daß das Stückgut frei herausgeführt werden kann.

Die Anschläge nach Anspruch 8 ermöglichen es, das Förderband soweit vom Magazin wegzuschwenken, daß das herauszuziehende Stückgut vom nachfolgenden nicht mehr erreicht werden kann. Die Schwenkbewegung kann soweit fortgesetzt werden, daß ein geeigneter Transportwinkel zum Übergeben des Stückgutes z.B. an ein Folgeband eingestellt werden kann. Insbesondere ist es durch die weitwinkelige Klappbarkeit möglich, die Neigung des Magazines von den Bedingungen der Übergabe zu entkoppeln und auf optimale Nachrutsch- und Anschlagbedingungen einzustellen. Die das gewünschte Bewegungsprofil des Linearförderers lassen sich in einfacher Weise mittels einer Kurvenscheibe erzeugen.

Durch die Weiterbildung nach Anspruch 9 kann der Bewegungsimpuls in einfacher Weise erzeugt werden. Die dem Stückgut zugewandte Oberseite des Anschlags ist zwischen einem Höhenniveau oberhalb und unterhalb der Auflagefläche des Abziehorgans bewegbar, so daß das Stückgut entweder voll auf dem Abziehorgan aufliegen oder gegenüber diesem zurückgehalten werden kann.

Durch die Weiterbildung nach Anspruch 10 kann der Bewegungsimpuls mit geringem Kraftaufwand erzeugt werden, da hier der Stapel nicht angehoben werden muß.

Der Abziehwinkel des Bandtransportes verläuft nach Anspruch 11 stumpfwinkelig schräg zur Stapelrichtung, um einem günstigen Winkel für die Übergabe an ein anderes Transportmittel zu ermöglichen. Das Postgut wird dann im Stapel entsprechend schräg zur Stapelrichtung geneigt stehen, so daß der Winkel zwischen den beiden Führungswänden größer als 90° gehalten werden muß. Die Stapelrichtung kann entsprechend flach gehalten werden, was das manuelle Einlegen von Teilstapeln des Stückgutes erleichtert.

Im folgenden wird die Erfindung anhand eines in der Zeichnung dargestellten Ausführungsbeispieles näher erläutert. Es zeigen:
- Figur 1: in einer schematisierten Seitenansicht eine Vorrichtung zum Vereinzeln von flachen Stückgütern mit einem Stapelmagazin und einem Schwenkantrieb für einen Linearförderer,
- Figur 2: die Einrichtung nach Figur 1 in einer nachfolgenden Arbeitsphase ohne den Schwenkantrieb,
- Figur 3 und 4: die Vorrichtung nach Figur 2 in den nachfolgenden Arbeitsphasen,
- Figur 5: einen Schnitt durch die Vorrichtung entlang der Linie V-V in Figur 4.
- Figur 6: die Vorrichtung nach Fig. 1 mit einem abgewandelten Stapelmagazin und ohne den Schwenkantrieb,
- Figur 7: die Vorrichtung nach Figur 6 mit einem Schwenkantrieb für einen Anschlag für die Stückgüter,
- Figur 8: einen Schnitt entlang der Linie VIII-VIII in Figur 7

Nach Figur 1 ist flaches Stückgut 1 unterschiedlichen Formats in einem schräg im Raum stehenden Stapelmagazin 2 zusammengefaßt. Dieses ist gegenüber der Vertikalen so geneigt, daß z.B. als Briefe ausgebildetes Stückgut 1 durch die Wirkung der Schwerkraft auf der Unterseite des Stapelmagazines 2 auf einem senkrecht zur Stapelrichtung auf einem Förderband 3 eines Linearförderers 4 aufliegt.

Der Linearförderer 4 weist zwei Umlenkrollen 6 für das Förderband 3 auf, von denen eine als Antriebsrolle 7 ausgebildet ist. Der Linearförderer 4 ist um eine mit der Mittelachse der Antriebsrolle 7 zusammenfallenden Schwenkachse 8 schwenkbar gelagert, die in der Nähe der Unterseite 5 des Stapelmagazines 2 angeordnet ist.

Ein Schwenkantrieb 9 für den Linearförderer 4 umfaßt einen Schwenkhebel 10, eine als Impulsgeber dienende Kurvenscheibe 11 und eine Druckfeder 12, die auf der der Kurvenscheibe 11 gegenüberliegenden Seite des Schwenkhebels 10 angeordnet ist. Die Kurvenscheibe 11 wirkt auf den Schwenkhebel 10 derart ein, daß dieser zusammen mit dem Linearförderer 4 in unterschiedliche Winkelstellungen geschwenkt werden kann. Dabei markieren Bezugszeichen II, III und IV die Abschnitte der Kurvenbahn der Kurvenscheibe 11, die mit dem Schwenkhebel 10 nach den Figuren 2, 3 und 4 in Eingriff stehen.

Die in der Figur 1 gezeigten Pfeile zeigen die verschiedenen Bewegungsrichtungen der einzelnen Elemente. Durch Verdrehen der Kurvenscheibe 11 wird der Linearförderer 4 entsprechend dem linken oberen Schwenkpfeil zum Stückgut hin geschwenkt.

Diese Stellung ist in Figur 2 dargestellt. Die Schwenkbewegung des Linearförderers ist dabei so heftig, daß das z.B. briefartige Stückgut im unteren Stapelbereich zusammengedrückt wird. Unmittelbar darauf wird der Linearförderer 4 bis über seine Ausgangsstellung hinaus in die in Figur 3 gezeigte Stellung zurückgeschwenkt. Dabei wird das unterste Stückgut z.B. durch im Förderband 3 vorhandene Saugöffnungen mitgenommen. Dabei ist die von der Vertikalen abweichende Neigung des Stapelmagazines 2 so gewählt, daß das darüberliegende Stückgut 1 langsamer nachrutscht, als der Linearförderer 4 weggeschwenkt wird. Das unterste Stückgut 1 kann somit ohne den Druck des restlichen Stapels in der Förderrichtung aus dem Stapelbereich zumindest um eine kurze Strecke herausgeführt werden.

Danach wird der Linearförderer 4 mit einem großen Schwenkwinkel in die in Figur 4 gezeigte Stellung geschwenkt, um das herausgeführte Stückgut 1 in eine geeignete Übergabestellung z.B. zu einem nachfolgenden Förderer zu bringen. An der Unterseite des Stapelmagazines 2 ist ein in den Stapelbereich hineinragender Anschlag 13 angebracht, der ein Herausfallen des Stückgutes 1 aus dem Stapelmagazin 2 verhindert.

In Figur 5 ist erkennbar, daß das wannenartige Stapelmagazin 2 zwei senkrecht zueinander stehende Seitenwände aufweist, die ein L-förmiges Führungsprofil 14 für die Stückgüter 1 bilden, sodaß dieses an den beiden Seitenwänden des Führungsprofiles 14 durch die Schwerkraftwirkung anliegt. Die Winkelstellung des Führungsprofiles 14 zum Förderband 3 ist so gewählt, daß dessen mittlere Spur im Bereich der Diagonalen des briefartigen Stückgutes 1 liegt. Dabei ist durch die definierten Anlage am Führungsprofil 14 sichergestellt, daß auch Stückgut 1 unterschiedlichen Formates vom Förderband 3 sicher erfaßt wird.

Dieses ist schmaler als die Länge der Diagonale des kleinsten zu vereinzelnden Stückgutes 1. Der stegartige Anschlag 13 erstreckt sich zu beiden Seiten des Förderbandes 3 entlang der unteren Kanten des Führungsprofiles 14. Sie ragen in den Stapelbereich derart hinein, daß selbst das kleinste Stückgut 1 an seinen über das Förderband 3 hinausragenden Ecken im Schwerpunktbereich überdeckt wird und sicher solange anliegt, bis der Linearförderer 4 wieder in seine in Figur 1 gezeigte Ausgangsstellung zurückgeschwenkt worden ist.

In Figur 6 ist ferner an das Stapelmagazin 2 ein Impulsgeber 15 angesetzt, der auf die Seitenwände und somit auf den Stapel gemäß dem Doppelpfeil quer zur Stapelrichtung stoßartige Impulse ausgibt. Diese können z.B. temporär zu Beginn des Abziehvorganges oder auch permanent in der Art von Vibratoren erzeugt werden. Dadurch werden die unterschiedlich großen Stückgüter 1 an den Seitenwänden sicher ausgerichtet, so daß sie mit zwei aneinandergrenzenden Seiten an den Seitenwänden definiert anliegen. Die Impulse des Impulsgebers (15) verringern außerdem die Haftreibung zwischen den Stückgütern 1 und erleichtern somit das Abziehen des untersten Stückgutes 1 durch das Förderband 3.

Das Stapelmagazin 2 ist hier in einem sehr flachen Neigungswinkel angeordnet, der das manuelle Einlegen von Teilstapeln der Stückgüter 1 in niedriger Bedienlage ergonomisch erheblich begünstigt. Die Ausgangsstellung des Förderbandes 3 ist stumpfwinkelig zur Stapelrichtung geneigt, was die Weitergabe der Stückgüter 1 begünstigt. Diese stehen damit nicht senkrecht, sondern entsprechend schräg zur Stapelrichtung. Um die Seitenwände des Stapelmagazins 2 an die Schräglage der Stückgüter anzupassen, stehen die Seitenwände in einem Winkel von mehr als 90° zueinander. Der als Vibrator ausgebildete Impulsgeber 15 ermöglicht trotz des geringen Neigungswinkels des Stapels ein sicheres Nachrutschen des Stückgutes.

Nach den Figuren 7 und 8 ist das Förderband 3 feststehend ausgebildet und ist der Anschlag 13 nicht am Führungsprofil 14, sondern an einem Schwinghebel 17 befestigt, der durch einen anderen Schwenkantrieb 18 um seine Schwenkachse 8 derart schwenkbar ist, daß die Anschläge 13 impulsartig gegen die gestapelten Stückgüter gedrückt und von diesem weg bewegt werden können. Dabei werden die Anschläge 13 kurzfristig auf ein unterhalb des Förderbandes 3 liegendes Niveau solange abgesenkt, bis das jeweilige Stückgut 1 den Auflagebereich der Anschläge 13 verlassen hat. Unmittelbar darauf werden diese in ihre Ausgangslage oberhalb des Bandniveaus zurückbewegt, so daß das nachfolgende Stückgut 1 zurückgehalten wird.

## Patentansprüche

1. Vorrichtung zum Vereinzeln von Postgut, das in Form von flachen rechteckförmigen, insbesondere briefartigen Stückgütern (1) vorliegt, aus einem Stapel eines Stapelmagazines (2) mittels einer Abzieheinrichtung (4), die ein im wesentlichen transversal zur Stapelrichtung bewegbares Abziehorgan (3) für das jeweils zu entnehmende Stückgut (1) aufweist,
wobei die Stapelrichtung eine senkrechte Komponente aufweist
wobei das Abziehorgan (3) auf der Unterseite des Stapels angeordnet ist,
wobei auf der Unterseite des Stapelmagazins (2) seitlich des Abziehorganes (3) zum Begrenzen der Nachrutschbewegung des gestapelten Stückguts (1) zumindest ein in den Stapelbereich hineinragender Anschlag (13) vorgesehen ist, und wobei eine Auflagefläche des Abziehorgans (3) in der Stapelrichtung relativ zum Anschlag in ihrer Höhenlage in zeitlicher Abstimmung mit dem Abziehvorgang veränderbar sind,
**dadurch gekennzeichnet,**
**daß** die Stückgüter (1) in ihrer diagonalen Richtung aus dem Stapel herausziehbar ist ,
**daß** die Stückgüter (1) im Stapel an in der Abziehrichtung rückseitigen Seitenwänden des Stapelmagazins (2) ausgerichtet sind,
**daß** die Auflagefläche des Abziehorgans (3) quer zur Abziehrichtung schmaler ist als die Diagonale des kleinsten Stückgutes (1) und
**daß** der Anschlag (13) zumindest eine in der Abziehrichtung stegartige Anschlagfläche bildet, die sich entlang der rückseitigen Führungswände (14) auf deren Unterseite erstreckt,
**daß** der Anschlag (13) und das Abziehorgan (3) zu Beginn des Abziehvorganges impulsartig mittels eines Impulsgebers (11) in der Stapelrichtung relativ zueinander derart bewegbar sind, daß das abzuziehende Stückgut (1) gegenüber den nachfolgenden Stückgütern (1) kurzzeitig entlastet und aus den Auflagebereich des Anschlags (13) entfernt werden kann und daß unmittelbar anschließend sich die Anschlagfläche oberhalb der Auflagefläche befindet.

2. Vorrichtung nach Anspruch 1,
**dadurch gekennzeichnet,**
**daß** das Stapelmagazin (2) eine schräge Stapelrichtung aufweist, die gegen die Abziehrichtung geneigt ist.

3. Vorrichtung nach Anspruch 1 oder 2,
**dadurch gekennzeichnet,**
**daß** die impulsartige Bewegung zum Stapel hin und/oder vom Stapel weg gerichtet ist.

4. Vorrichtung nach Anspruch 1, 2 oder 3,
**dadurch gekennzeichnet,**
**daß** die Abzieheinrichtung als Linearförderer (4) und das Abziehorgan als Förderband (3) des Linearförderers (4) ausgebildet ist.

5. Vorrichtung nach einem der Ansprüche 1 bis 4,
**dadurch gekennzeichnet,**
**daß** das Abziehorgan (3) zu Beginn des Abziehvorganges in der Stapelrichtung impulsartig bewegbar ist.

6. Vorrichtung nach Anspruch 5
**dadurch gekennzeichnet,**
**daß** der Linearförderer (4) um eine Umlenkrolle (6) für das Förderband (3) schwenkbar gelagert ist.

7. Vorrichtung nach Anspruch 6,
**dadurch gekennzeichnet,**
**daß** die Umlenkrolle (6) außerhalb einer zur Stapelrichtung senkrechten Projektionsfläche des Stapels in der Nähe von dessen der Abziehrichtung abgewandten Unterseite (5) angeordnet ist.

8. Vorrichtung nach Anspruch 6 oder 7,
**dadurch gekennzeichnet,**
**daß** das Stapelmagazin (2) mit dem Anschlag (13) versehen ist und
**daß** der Linearförderer (4) aus dem Wirkungsbereich des Stapelmagazines (2) herausschwenkbar ist.

9. Vorrichtung nach einem der Ansprüche 1 bis 4,
**dadurch gekennzeichnet,**
**daß** der Anschlag zu Beginn der Abziehbewegung in der Stapelrichtung impulsartig bewegbar ist

10. Vorrichtung nach Anspruch 9,
**dadurch gekennzeichnet,**
**daß** der Anschlag (13) zu Beginn der Abziehbewegung impulsartig vom Stapel weg zum Abziehorgan hin bewegbar ist.

11. Vorrichtung nach Anspruch 9 oder 10,
**dadurch gekennzeichnet,**
**daß** die Abziehrichtung des Abziehorgans (3) stumpfwinkelig zur Stapelrichtung verläuft.

## Claims

1. Apparatus for separating mail, which is present in the form of flat rectangular, in particular letter-like articles (1), from a stack of a stacking magazine (2) by means of a drawing-off arrangement (4), which has a drawing-off element (3) which can be moved essentially transversely to the stacking direction as is intended for the article (1) which is to be removed in each case,
it being the case that the stacking direction has a vertical component,
that the drawing-off element (3) is arranged on the underside of the stack,
that at least one stop (13), which projects into the stack region, is provided on the underside of the stacking magazine (2), to the side of the drawing-off element (3), in order to restrict the sliding-down movement of the stacked article (1), and that a bearing surface of the drawing-off element (3) can have its vertical position changed, in time with the drawing-off operation, in the stacking direction relative to the stop,
**characterized**
**in that** the articles (1) can be drawn out of the stack in a diagonal direction,
**in that** the articles (1) in the stack are aligned on the rear side walls of the stacking magazine (2), as seen in the drawing-off direction,
**in that** the bearing surface of the drawing-off element (3) transverse to the drawing-off direction is narrower than the diagonal of the smallest article (1), and
**in that** the stop (13) forms at least one crosspiece-like stop surface in the drawing-off direction, said surface extending along the rear guide walls (14) on the underside of the same, and
**in that**, at the beginning of the drawing-off operation, the stop (13) and the drawing-off element (3) can be moved relative to one another in a pulse-like manner in the stacking direction by means of a pulse generator (11) such that it is possible for the article (1) which is to be drawn off to be briefly relieved of loading in relation to the following articles (1) and removed from the bearing region of the stop (13), and such that, immediately following this, the stop surface is located above the bearing surface.

2. Apparatus according to Claim 1, **characterized in that** the stacking magazine (2) has an oblique stacking direction, which is inclined in relation to the drawing-off direction.

3. Apparatus according to Claim 1 or 2, **characterized in that** the pulse-like movement is directed towards the stack and/or away from the stack.

4. Apparatus according to Claim 1, 2 or 3, **characterized in that** the drawing-off arrangement is designed as a linear conveyor (4) and the drawing-off element is designed as a conveying belt (3) of the linear conveyor (4).

5. Apparatus according to one of Claims 1 to 4, **characterized in that**, at the beginning of the drawing-off operation, the drawing-off element (3) can be moved in a pulse-like manner in the stacking direction.

6. Apparatus according to Claim 5, **characterized in that** the linear conveyor (4) is mounted such that it can be pivoted about a deflecting roller (6) for the conveying belt (3).

7. Apparatus according to Claim 6, **characterized in that** the deflecting roller (6) is arranged, outside a stack projection surface perpendicular to the stacking direction, in the vicinity of the underside (5) of said stack, the underside being oriented counter to the drawing-off direction.

8. Apparatus according to Claim 6 or 7, **characterized in that** the stacking magazine (2) is provided with the stop (13), and **in that** the linear conveyor (4) can be pivoted out of the region of action of the stacking magazine (2).

9. Apparatus according to one of Claims 1 to 4, **characterized in that**, at the beginning of the drawing-off movement, the stop can be moved in a pulse-like manner in the stacking direction.

10. Apparatus according to Claim 9, **characterized in that**, at the beginning of the drawing-off movement, the stop (13) can be moved in a pulse-like manner away from the stack, towards the drawing-off element.

11. Apparatus according to Claim 9 or 10, **characterized in that** the drawing-off direction of the drawing-off element (3) runs at an obtuse angle to the stacking direction.

## Revendications

1. Dispositif destiné à séparer pièce par pièce des envois postaux, qui ont la forme d'objets individuels (1), plats et rectangulaires, notamment du genre lettres, tirés de la pile d'un magasin à empilage (2) au moyen d'un dispositif d'extraction (4), lequel comporte un organe d'extraction (3), pour l'essentiel mobile perpendiculairement à la direction de la pile, pour extraire un par un les objets individuels (1),
la direction de la pile comportant une composante verticale,
l'organe d'extraction (3) étant disposé sur la face inférieure de la pile,
au moins une butée (13) dépassant dans la zone de la pile étant prévue sur la face inférieure du magasin à empilage (2), latéralement par rapport à l'organe d'extraction (3), dans le but de limiter le mouvement de descente des objets individuels empilés (1) et
la position en hauteur d'une surface d'appui de l'organe d'extraction (13) pouvant être modifiée, dans la direction de la pile et par rapport à la butée, et ceci en synchronisation avec le processus d'extraction
**caractérisé par le fait**
**que** les objets individuels (1) peuvent être extraits de la pile dans le sens de leur diagonale,
**que** les objets individuels (1) sont alignés dans la pile, dans le sens de l'extraction, sur des parois latérales arrière du magasin à empilage (2),
**que** la surface d'appui de l'organe d'extraction (3) est, perpendiculairement à la direction d'extraction, plus étroite que la diagonale de l'objet individuel (1) le plus petit et
**que** la butée (13) forme au moins une surface de butée dans le genre d'une barrette dans le sens d'extraction, qui s'étend, le long des parois arrière de guidage (14), sur leur côté inférieur,
**que** la butée (13) et l'organe d'extraction (3) peuvent, au moyen d'un générateur d'impulsions (11), être déplacés par à-coups dans la direction de la pile, l'un par rapport à l'autre, au début du processus d'extraction, de telle sorte que l'objet individuel (1) à extraire peut être soulagé brièvement par rapport aux objets individuels (1) suivants et enlevé de la zone d'appui de la butée (13) et que, immédiatement après, les surfaces de butée se trouvent au dessus de la surface d'appui.

2. Dispositif selon la revendication 1
**caractérisé par le fait**
**que** le magasin à empilage (2) a une direction d'empilage oblique, qui est inclinée par rapport à la direction de l'extraction.

3. Dispositif selon la revendication 1 ou 2
**caractérisé par le fait**
**que** le mouvement par à-coups est dirigé vers la pile et/ou en s'éloignant de la pile.

4. Dispositif selon la revendication 1, 2 ou 3
**caractérisé par le fait**
**que** le dispositif d'extraction est conçu comme transporteur linéaire (4) et l'organe d'extraction comme bande transporteuse (3) du transporteur linéaire (4).

5. Dispositif selon l'une des revendications 1 à 4
**caractérisé par le fait**
**que** l'organe d'extraction (3) peut être déplacé, par à-coups et dans le sens de la pile, au début du processus d'extraction.

6. Dispositif selon la revendication 5
**caractérisé par le fait**
**que** le transporteur linéaire (4) est monté pivotant autour d'un cylindre de déviation (6) pour la bande transporteuse (3).

7. Dispositif selon la revendication 6
**caractérisé par le fait**
**que** le cylindre de déviation (6) est monté à l'extérieur d'une surface de projection de la pile, perpendiculaire au sens de la pile, à proximité de son côté inférieur (5) opposé à la direction d'extraction.

8. Dispositif selon la revendication 6 ou 7
**caractérisé par le fait**
**que** le magasin à empilage (2) est équipé de la butée (13) et
**que** le transporteur linéaire (4) peut être pivoté hors de la zone d'action du magasin à empilage (2).

9. Dispositif selon l'une des revendications 1 à 4
**caractérisé par le fait**
**que** la butée peut être déplacée par à-coups dans le sens de la pile au début du mouvement d'extraction.

10. Dispositif selon la revendication 9
**caractérisé par le fait**
**que** la butée (13) peut être déplacée par à-coups, en s'éloignant de la pile et vers l'organe d'extraction, au début du mouvement d'extraction

11. Dispositif selon la revendication 9 ou 10
**caractérisé par le fait**
**que** le sens de l'extraction de l'organe d'extraction (3) fait un angle obtus avec la direction de la pile.
